# FASCICULE DE BREVET EUROPEEN

(11) **EP 1 442 842 B1**
(45) Date de publication et mention de la délivrance du brevet: **05.03.2008**
(21) Numéro de dépôt: 03356204.2
(22) Date de dépôt: 19.12.2003
(51) Int. Cl.: B24D 7/06

(54) **Disque abrasif pour machines a meuler**
Schleifscheibe für Schleifmaschine
Abrasive disc for grinding machine

(30) Priorité: 30.12.2002 FR 0216938
(43) Date de publication de la demande: 04.08.2004
(73) Titulaire: M.B.H. Developpement, 42120 St. Vincent de Boisset (FR)
(72) Inventeur: Bottazzi, Marc, 42120 Saint Vincent de Boisset (FR)
(74) Mandataire: Dupuis, François

(56) Documents cités:
- US-A- 6 120 568
- US-B1- 6 280 309
- PATENT ABSTRACTS OF JAPAN vol. 2002, no. 09, 4 septembre 2002 (2002-09-04) & JP 2002 144244 A (TENRYU SAW MFG CO LTD), 21 mai 2002 (2002-05-21)

## Description

L'utilisation de disques abrasifs pour travailler sur des matériaux métalliques, non métalliques, bétons, bétons armés, tuiles, carrelages, est bien courante. Les disques peuvent recevoir des plaquettes carbure ou des segments diamantés augmentant leur dureté, lesdites plaquettes étant disposées aussi bien en périphérie de disques que latéralement, dans des positions régulières ou irrégulières.

Les disques sont en pratique réalisés sous forme de couronnes plates. Ils viennent s'adapter sur des machines à meuler pour être entraînés de la manière la plus appropriée par axe moteur de manière connue. Très souvent, un capot de protection est disposé autour de la meule, en laissant libre la zone de coupe et d'abrasion.

On a ainsi représenté aux figures 1 et 2 l'art antérieur. Selon la figure 1, le disque d'abrasion est plat (1) et on a représenté à titre d'exemple des plaquettes carbure (2) d'abrasion, le carter de protection étant représenté par (3). En pratique, on constate que l'effet d'abrasion ne s'effectue que partiellement sur la ou les plaquettes considérées, et il y a donc une usure partielle. Par ailleurs, la zone de dégagement (d) du disque par rapport au carter est très limitée et ne permet pas une utilisation complète du disque.

En outre, les conditions d'utilisation de ces disques abrasifs sont limitatives au niveau des applications, et on ne peut pas par exemple traiter des formes complexes ou des formes en angle.

Il existe semble-t-il sur le marché une configuration du disque abrasif présentant une structure en plis comme représenté figure 2. Dans ce cas, le disque (4) présente à partir d'une base centrale (4a) nécessaire à sa fixation sur la machine, un prolongement radial définissant une zone pliée avec une partie intermédiaire (4b) montante et une partie d'extrémité (4c) orientée différemment et disposée angulairement par rapport à la précédente. C'est cette dernière partie qui reçoit la ou les plaquettes carbures (2) ou segments diamantés de tous types, est d'une longueur sensiblement égale à celle de la longueur de la zone précédente. La dernière partie (4c) reçoit les plaquettes carbure de tous types. Un carter de protection (3) protège le disque à l'exception bien sûr de la zone de travail.

Dans cette configuration de pliage, l'usure des plaquettes carbure ou segments diamantés ne s'effectue que partiellement. Dans cette mise en oeuvre, la configuration du disque limite les conditions d'utilisation. La fabrication de ce type de disques reste délicate et coûteuse.

On connaît aussi des dispositifs abrasifs décrits dans les brevets US 6280309 et JP 2000 144 244, qui ne permettent pas une optimisation du mouvement de l'outil. Le brevet US 6 280 309 B décrit un disque selon le préambule de la revendication 1.

La démarche du Demandeur a donc été de s'intéresser à cet art antérieur et de rechercher une nouvelle conception de disques abrasifs permettant un meilleur contrôle et régularité d'usure des plaquettes carbure ou segments diamantés, mais aussi de rechercher une extension d'applications, par une optimisation de la forme et améliorer les conditions d'utilisation.

Un autre but recherché était de réduire le coût de fabrication des disques.

Ces buts et d'autres encore ressortiront bien de la suite de la description.

Selon une première caractéristique, le disque abrasif est défini dans la revendication 1.

Ces caractéristiques et d'autres encore ressortiront bien de la suite de la description.

Pour fixer l'objet de l'invention illustré d'une manière non limitative aux figures des dessins où :
- Les figures 1 et 2 sont des vues de côté et à caractère schématique des disques d'abrasion selon l'art antérieur.
- La figure 3 est une vue de profil et en coupe d'un disque d'abrasion selon l'invention.
- La figure 4 est une vue en plan du disque selon la figure 3.
- La figure 5 est une vue en perspective du disque d'abrasion selon l'invention, les plaquettes carbure ou segments diamantés n'étant pas représentées.
- La figure 6 est une vue du disque selon l'invention monté sur une machine à meuler.

Afin de rendre plus concret l'objet de l'invention, on le décrit maintenant d'une manière non limitative illustrée aux figures des dessins.
Le disque abrasif selon l'invention est référencé dans son ensemble par (10). Il présente une partie plate (10a) centrale et médiane avec une découpe (10b) pour l'appui et la fixation sur une machine à meuler (11).

Selon l'invention et en vue d'une optimisation de performances, le disque comprend au delà de ladite partie centrale une forme curviligne (10c), continue, lisse, avec une première zone (Z1) adjacente à la partie centrale, puis une seconde zone (Z2) constituant la bordure d'extrémité du disque recevant la ou les plaquettes carbure (2), de toutes formes et dimensions, disposées de manière régulière ou non sur la face (10d) curviligne et bombée apparente du disque. Les plaquettes sont ainsi disposées sur ladite secondes zone (Z2), mais aussi en variante ou à titre complémentaire, elles sont disposées sur le chant (10e) du disque.

Dans le cadre de l'optimisation de réalisation du disque selon l'invention, les zones (Z1-Z2) qui définissent la configuration curviligne du disque ont des rayons (R1-R2) différents, afin de donner et de créer un effet de griffes à ladite forme.

Plus particulièrement, le rayon extérieur (R1) de la zone (Z1) peut être de l'ordre de 18 à 20 millimètres à partir d'un axe (A1) virtuel se situant sensiblement au delà et en arrière du plan horizontal de la partie plate (10a). Ce rayon peut être de préférence de l'ordre de 19 millimètres pour un diamètre extérieur du disque de l'ordre de 115 millimètres.

La zone (Z2) présente un rayon (R2) de l'ordre de 48 à 52 millimètres, de préférence 50 millimètres, pour le diamètre du disque de l'ordre de 115 millimètres. En relation avec le rayon (R2), l'axe (A2) se situe à cette distance dans le prolongement de l'axe (A1) et par rapport à la tangente horizontale du point le plus haut de la zone (Z2) relative à la zone (Z1).

Ainsi la configuration obtenue optimise les conditions d'utilisation du disque abrasif. En effet, l'utilisation de la machine à meuler équipée d'un disque d'abrasion selon l'invention peut s'effectuer avec un mouvement naturel à la manière d'une griffe pour permettre l'utilisation beaucoup plus rationnelle de l'outil avec une usure plus régulière.

Par ailleurs, les plaquettes carbure ou segments diamantés sont profilées curvilignes, si elles sont disposées radialement sur la zone (Z2), de sorte qu'il n'y a plus d'angle d'attaque, ni de risque de détérioration rapide desdites plaquettes.

Les disques abrasifs selon l'invention sont obtenus par matriçage, de sorte que leur coût de fabrication est réduit et en toute hypothèse beaucoup plus économique que les disques fabriqués selon l'art antérieur.

Le disque d'abrasion selon l'invention permet également d'être soumis à un traitement de surface si nécessaire.

En pratique, le disque selon l'invention dans sa configuration particulière permet d'effectuer des travaux plus précis, plus amples avec un guidage manuel plus naturel par rapport à la structure réceptrice. Ils permettent aussi de découper des formes plus irrégulières, curvilignes, en ondulation et en pratique, permettent des interventions sur chantier de bâtiments plus nombreuses et plus variées.

## Revendications

1. Disque abrasif pour machines à meuler du type présentant une partie centrale plate d'appui avec ouverture de fixation sur la machine, et présentant des plaquettes carbure ou segments diamantés sur sa zone périphérique curviligne ou latéralement sur la bordure périphérique, du type comprenant des zones Z1, Z2 successives des rayons R1 et R2 différents, dans lequel la forme du disque au delà de ladite partie centrale (10a) est dans une configuration curviligne (10e), continue, lisse, avec une première zone(Z1) adjacente à la partie centrale établie selon un premier rayon (R1) et se prolongeant par une seconde zone (Z2) établie selon un second rayon (R2), ladite seconde zone constituant la partie de bordure d'extrémité du disque recevant la ou les plaquettes carbure ou segments diamantés, et dans lequel les rayons ont des rapports dimensionnels différents, **caractérisé en ce que** la configuration desdites zones permet de définir un chemin de guidage par un mouvement ample, progressif, continu, à la manière d'une griffe, pour autoriser une utilisation rationnelle, complète et régulière de l'ensemble des plaquettes d'abrasion, ou segments diamantés, et **en ce que** le rayon extérieur (R1) de la zone (Z1) est établi à partir d'un axe (A1) virtuel se situant au-delà et en arrière du plan horizontal de la partie plate (10a),
et **en ce que** la zone (Z2) présente un rayon (R2) qui est établi à partir d'un axe (A2) virtuel, se situant dans le prolongement de l'axe (A1) et par rapport à la tangente horizontale au point le plus haut de la zone (Z2) relative à la zone (Z1).
et **en ce que** le rayon (R1) de la zone (Z1) est de l'ordre de 18 à 20 millimètres.
et **en ce que** le rayon R2 est de l'ordre de 48 à 52 millimètres.

2. Disque selon la revendication 1, **caractérisé en ce que** le rayon (R1) est de 19 millimètres pour un diamètre extérieur du disque de 115 millimètres.

3. Disque selon la revendication 1, **caractérisé en ce que** le rayon (R2) est de l'ordre de 48 à 52 millimètres pour un diamètre extérieur du disque de 115 millimètres.

## Claims

1. An abrasive disk for grinders of the type having a central flat flange with an opening for fixing it to the grinder and having carbide inserts or diamond segments on its curved peripheral area or laterally on its peripheral edge, of the type comprising areas Z1 and Z2 having different successive radii R1 and R2 and in which the shape of the disk beyond said central flange (10a) has a continuous, smooth, curved configuration (10c) with a first area (Z1) adjacent to the central flange having a first radius (R1) and extending as a second area (Z2) having a second radius (R2), said second area constituting the extreme edge part of the disk which accommodates the carbide insert or inserts or diamond segment or segments and in which the radii have different dimensional ratios, the configuration of said areas making it possible to define a guide path by a continuous, gradual, ample movement in the manner of a claw in order to enable efficient, comprehensive and uniform use of all the abrasive inserts or diamond segments and in that the external radius (R1) of area (Z1) is established relative to virtual axis (A1) located beyond and behind the horizontal plane of said flat part (10a),
and in that area (Z2) has a radius (R2) which is established relative to virtual axis (A2) located as an extension of axis (A1) and relative to the tangent line which is horizontal to the uppermost point of area (Z2) relative to area (Z1),
and in that radius (R1) of area (Z1) is of the order of 18 to 20 mm,
and in that radius R2 is of the order of 48 to 52 mm.

2. A disk as claimed in claim 1, **characterised in that** radius (R1) is 19 mm for a disk having an outside diameter of 115 mm.

3. A disk as claimed in claim 1, **characterised in that** radius (R2) is of the order of 48 to 52 mm for a disk having an outside diameter of 115 mm.

## Patentansprüche

1. Schleifscheibe für Schleifmaschinen mit einem flachen Mittelteil zur Auflage mit Befestigungsöffnung an der Maschine und Karbidscheiben oder Diamantsegmenten an ihrer gekrümmten Umfangszone oder seitlich am Umfangsrand, wobei die Scheibe aufeinanderfolgende Zonen Z1, Z2 mit unterschiedlichen Radien R1 und R2 besitzt, wobei die Form der Scheibe über das Mittelteil (10a) hinaus eine gekrümmte, kontinuierliche und glatte Konfiguration (10c) besitzt, wobei eine erste Zone (Z1) entsprechend einem ersten Radius (R1) an das Mittelteil angrenzt und sich durch eine zweite Zone (Z2) verlängert, die einen zweiten Radius (R2) aufweist, wobei die zweite Zone den äußeren Rand der Scheibe darstellt, die die Karbidscheibe(n) oder den Diamantabschnitt oder die Diamantabschnitte aufnimmt und bei der die Radien ein unterschiedliches Maßverhältnis aufweisen, **dadurch gekennzeichnet, dass** die Konfiguration der Zonen es erlaubt, durch eine weite, zunehmende, kontinuierliche Bewegung nach Art eines Greifers eine Führungsbahn zu definieren, um eine rationelle, vollständige und regelmäßige Verwendung der Einheit aus Schleifscheiben oder Diamantsegmenten zu erlauben, und dass der äußere Radius (R1) der Zone (Z1) über eine virtuelle Achse (A1) gebildet wird, die jenseits von und zurückgesetzt von dem horizontalen, flachen Abschnitt (10a) liegt, und **dadurch gekennzeichnet, dass** die Zone (Z2) einen Radius (R2) aufweist, der über eine virtuelle Achse (A2) gebildet wird, die sich in der Verlängerung der Achse (A1) und gegenüber der horizontalen Tangente am höchsten Punkt der Zone (Z2) in Bezug auf die Zone (Z1) befindet, und dass der Radius (R1) der Zone (Z1) in der Größenordnung von 18 bis 20 mm liegt, und dass der Radius (R2) in der Größenordnung von 48 bis 52 mm liegt.

2. Scheibe nach Anspruch 1, **dadurch gekennzeichnet, dass** der Radius (R1) - bei einem Außendurchmesser der Scheibe von 115 mm bis 19 mm beträgt.

3. Scheibe nach Anspruch 1, **dadurch gekennzeichnet, dass** der Radius (R2) bei einem Außendurchmesser der Scheibe von 115 mm in der Größenordnung von 48 bis 52 mm liegt.
